# FASCICULE DE BREVET EUROPEEN

(11) **EP 0 122 842 B1**
(45) Date de publication et mention de la délivrance du brevet: **13.01.1988**
(21) Numéro de dépôt: 84400651.0
(22) Date de dépôt: 02.04.1984
(51) Int. Cl.: H01R 13/629

(54) **Dispositif de guidage et de verrouillage de l'accouplement d'un connecteur**
Sperr- und Führungsanordnung für den Anschluss eines Verbinders
Locking and guiding means for the mating of a connector

(30) Priorité: 15.04.1983 FR 8306207
(43) Date de publication de la demande: 24.10.1984
(73) Titulaire: COMPAGNIE DEUTSCH (Société Anonyme), 92502 Rueil-Malmaison (FR)
(72) Inventeur: Vantouroux, Patrick, F-45400 Fleury les Aubrais (FR)
(74) Mandataire: Loyer, Bertrand

(56) Documents cités:
- DE-A- 1 465 398
- FR-A- 1 353 468
- FR-A- 1 354 923

## Description

La présente invention se rapporte aux connecteurs électriques du type dit "push pull" et plus particulièrement à un dispositif de verrouillage de tels appareils.

Jusqu'à une période récente de tels connecteurs avaient généralement une forme générale cylindrique, l'emboîtement et le verrouillage étant assurés par manchons et tiroirs cylindriques coulissant autour des blocs portant les douilles et les broches.

Un tel appareil est décrit au brevet FR-A-2 248 460 déposé le 19 octobre 1973 au nom de la demanderesse.

Les derniers développements de la technologie conduisent à l'adoption de connecteurs ayant la forme de cassettes rectangulaires plates pouvant comporter des éléments modulaires.

Un tel appareil est décrit au brevet français FR-A-2 544 558 déposé 15 avril 1983 au nom de la demanderesse, sous le titre "Connecteur perfectionné".

La fonction du guidage et de verrouillage à l'accouplement doit dès lors être réalisée par des moyens différents.

La présente invention a pour objet un dispositif assurant de façon combinée le guidage et le verrouillage des parties fixe et mobile d'un connecteur "push-pull", dispositif particulièrement adapté, mais non limité aux connecteurs en forme de cassettes à éléments modulaires.

Le dispositif selon l'invention se caractérise par au moins un rensemble de guidage et verrouillage placé latéralement aux parties fixe et mobile d'un connecteur proprement dit et comprenant une colonne de guidage portée par l'une de ces parties (première partie) et coopérant avec un logement cylindrique porté par l'autre partie (deuxième partie), ladite colonne comportant une encoche de verrouillage, et la deuxième partie comportant un rouleau cylindrique d'axe perpendiculaire à l'axe du logement, logé avec débattement entre deux positions, à savoir une position de verrouillage dans laquelle le rouleau pénètre dans le logement d'une profondeur voisine de celle de l'encoche, et une position d'accouplement dans laquelle le rouleau s'efface hors du logement, la deuxième partie portant un tiroir externe coulissant avec un logement permettant l'effacement du rouleau en position d'accouplement et une surface assurant son blocage en position de verrouillage, ledit tiroir portant une lame ressort qui, en position déverrouillée, repousse un rouleau à l'intérieur du logement de colonne et bute contre un redent de la deuxième partie pour être repoussé et effacé lorsque ledit rouleau est repoussé.

L'invention vise également les dispositions ci-après:

Il est prévu deux rouleaux distincts, l'un coopérant avec l'encoche de colonne et l'autre agissant sur le ressort de blocage en position déverrouillée.

- Un ressort est prévu pour repousser élastiquement le tiroir vers la position de verrouillage.

Ces dispositions seront plus facilement comprises à la lecture de la description ci-après avec référence au dessin annexé sur lequel:

La figure 1 est une vue perspective avec arrachement partiel, d'un exemple de réalisation du dispositif de l'invention, en position désaccouplée;

La figure 2 est une vue analogue au dispositif en cours d'accouplement ou de désaccouplement;

La figure 3 est vue analogue en position de verrouillage;

La figure 4 est une vue schématique d'un connecteur de forme cassette muni des dispositions de l'invention.

En se reportant aux figures 1 à 4, on voit que le dispositif selon l'invention comporte au moins un ensemble de guidage et de verrouillage placé latéralement aux parties fixe et-mobile 1, du connecteur proprement dit, tel que le connecteur en forme de cassette plate représenté sur la figure 4.

L'ensemble de guidage et de verrouillage comporte une colonne cylindrique de guidge 3 portée sur la première partie 1 coopérant avec un logement de même section 4 porté par la deuxième partie 2. La colonne 3 comporte une encoche de verrouillage 5 d'axe perpendiculaire à l'axe de la colonne 3. La deuxième partie 2 comporte un rouleau cylindrique 6 d'axe perpendiculaire à l'axe logement 4. Ledit rouleau est logé avec débattement entre une position de verrouillage (figure 3) dans laquelle il pénètre dans le logement 4 d'une profondeur voisine à celle de l'encoche 5, et une position d'accouplement (figure 2) dans laquelle le rouleau 6 s'efface hors du logement 4. La deuxième partie 2 porte en outre un tiroir coulissant 8 externe comprenant un logement 15 permettant l'effacement du rouleau 6 en position d'accouplement, et une surface 9 assurant son blocage en position de verrouillage. Le tiroir 8 porte une lame ressort 7 qui, en position déverrouillée repousse un deuxième rouleau 16 à l'intérieur du logement 4 et bute contre un redent 10 de la partie 2 pour être repoussé et effacé lorsque ledit rouleau 16 est repoussé par la colonne 3.

Le rouleau 16 est placé entre le rouleau 6 et le fond du logement 4 et il coopère avec le ressort 7 sous l'action de la colonne 3 déjà enfoncée au-delà du rouleau 6.

La surface 9 qui repousse le rouleau 6 en position de verrouillage est constituée par la face interne du tiroir 8. Il est prévu une butée supplémentaire 18 sur la face externe de la partie 2 pour limiter le débattement du tiroir 8. Enfin, un ressort 17 sollicite constamment le tiroir 8 vers la position de verrouillage, de sorte que lorsque le rouleau 16 est repoussé par la colonne 3, et que le rouleau 6 rentre dans l'encoche 5, le tiroir prend automatiqmenet la position de verrouillage.

Ainsi, le tiroir 8 ne peut se déplacer vers la position de verrouillage tant que la colonne 3 n'a pas pénétré dans le logement 4 au-delà du rouleau 6 ; mais ensuite, dès que le rouleau 6 pénètre dans l'encoche 5, le tiroir 8 prend automatiquement la position de verrouillage sous l'action du ressort 17.

Le fonctionnement du dispositif est le suivant:

Le connecteur désaccouplé est dans la position de la figure 1. Le tiroir 8 est en position déverrouillée et ne peut être déplacé, la lame de ressort 7 étant bloquée par le redent 10. Le rouleau 16 est repoussé par la lame 7 dans le logement 4.

Lorsqu'on opère l'accouplement, la colonne 3 s'enfonce dans le logement 4 et vient repousser le rouleau 6 dans le logement 15 (figure 2). Puis, elle repousse le rouleau 16 qui repousse la lame de ressort 7 qui se trouve alors dégagée du redent 10.

Sous l'effet du ressort 17, le tiroir 8 s'abaisse alors automatiquement et la surface de butée 9 repousse le rouleau 6 dans l'encoche 5 (figure 3). Dans cette position le tiroir 8 découvre un repère visuel 14 de fin de verrouillage.

L'opération de déverrouillage s'effectue par une simple traction sur le tiroir 8 à l'encontre du ressort 17. La translation du tiroir 8 libère le rouleau 6 permettant le désaccouplement et ramène la lame de ressort 7 en butée sur le redent 10.

Plusieurs dispositifs tels que représentés sont généralement prévus à la périphérie d'un connecteur, tel que le connecteur en forme de cassette plate représenté à la figure 4, qui porte un dispositif sur chaque petit côte du connecteur.

Dans l'exemple décrit la colonne 3 présente une encoche 5 pneumatique d'axe horizontal. Cette encoche peut être remplacée par une gorge annulaire. Elle peut avoir une section circulaire.

## Revendications

1. Dispositif de guidage et de verrouillage de l'accouplement d'un connecteur, caractérisé en ce qu'il comporte au moins un ensemble de guidage et de verrouillage placé latéralement aux parties fixe et mobile (1, 2) du connecteur proprement dit, cet ensemble comprenant une colonne de guidage (3) portée par une partie (1) et coopérant avec un logement cylindrique (4) porté par l'autre partie (2) ladite colonne (3) comportant une encoche (5) et la partie (2) comportant un rouleau cylindrique (6) d'axe perpendiculaire à l'axe du logement (4), rouleau logé avec débattement entre une position de verrouillage dans laquelle il pénètre dans le logement (4) d'une profondeur voisine de celle de l'encoche (5) et une position d'accouplement dans laquelle le rouleau (6) s'efface hors du logement (4), la partie (2) portant en outre un tiroir coulissant (8) externe comprenant un logement (15) permettant l'effacement du rouleau (6) en position d'accouplemment et une surface (9) assurant son blocage en position de verrouillage, ledit tiroir (8) portant une lame ressort (7) qui, en position déverrouillée repousse un rouleau (16) à l'intérieur du logement (4) et bute contre un redent (10) de la partie (2) pour être repoussé et effacé du redent (10) lorsque ledit rouleau (6, 16) est repoussé par la colonne (3).

2. Dispositif selon la revendication 1, caractérisé en ce qu'il est prévu deux rouleaux distincts (6, 16), le rouleau (6) assurant la fonction de verrouillage par coopération avec la surface (9) et le rouleau (16) coopérant avec la lame ressort (7) pour permettre le déplacement du tiroir (8) de la position d'accouplement à la position de verrouillage après pénétration de la colonne (3) dans le logement (4) au-delà du rouleau (6).

3. Dispositif selon l'une quelconque des revendications précédentes, caractérisé en ce qu'un ressort (17) est prévu pour repousser élastiquement le tiroir (8) vers la position de verrouillage dès que la lame ressort (7) est dégagée de la butée (10) par l'action de la colonne (3).

## Patentansprüche

1. Führungs- und Verriegelungsvorrichtung für einen Steckverbinder, dadurch gekennzeichnet, daß sie mindestens eine seitlich an den feststehenden und beweglichen Teilen (1, 2) des eigentlichen Steckverbinders angeordnete Führungs- und Verriegelungseinheit umfaßt, die einen Führungsstift (3) aufweist, der von einem Teil (1) getragen wird und mit einem zylindrischen Sitz (4) in dem anderen Teil (2) zusammenwirkt, daß der Stift (3) eine Kerbe (5) aufweist und das Teil (2) mit einer zylindrischen Rolle (6) versehen ist, deren Achse senkrecht zur Achse des Sitzes (4) ist, daß die Rolle verschieblich gelagert ist, und zwar verschieblich zwischen einer Verriegelungsposition, in der sie in den Sitz (4) mit einer Tiefe etwa gleich der Tiefe der Kerbe (5) eindringt und einer Einsteckposition,-in der die Rolle (6) aus dem Sitz (4) zurücktritt, daß das Teil (2) des weiteren einen äußeren Gleitschieber (8) aufweist, der mit einer Aufnahme (15) versehen ist, die das Zurücktreten der Rolle (6) in der Einsteckposition ermöglicht und der des weiteren mit einer Fläche (9) versehen ist, die seine Arretierung in der Verriegelungsposition ermöglicht, daß der Schieber (8) eine Federklinge (7) trägt, die in entriegelter Position eine Rolle (16) in das Innere des Sitzes (4) drückt und an einem Absatz (10) des Teiles (2) anschlägt, um von dem Absatz (10) weggedrückt zu werden, wenn die Rolle (6, 16) von dem Stift (3) zurückgedrückt wird.

2. Vorrichtung nach Anspruch 1, dadurch gekennzeichnet, daß zwei gesonderte Rollen (6, 16) vorgesehen sind, wobei die Rolle (6) die Verriegelungsfunktion durch Zusammenwirken mit der Fläche (9) wahrnimmt, und die Rolle (16) mit der Federklinge (7) zusammenwirkt, um das Verschieben des Schiebers (8) aus der Einsteckposition in die Verriegelungsposition zu ermöglichen, nachdem der Stift (3) in den Sitz (4) über die Rolle (6) hinaus eingedrungen ist.

3. Vorrichtung nach einem der vorhergehenden Ansprüche, dadurch gekennzeichnet, daß eine Feder (17) vorgesehen ist, um den Schieber (8) elastisch in Richtung auf die Verriegelungsposition zu drücken, sobald die Federklinge (7) von dem Anschlag (10) durch die Wirkung des Stiftes (3) ausgeklinkt ist.

## Claims

1. Device for guiding and locking the coupling of a connector, characterized in that it comprises at least a guiding and locking assembly placed laterally to the fixed and mobile parts (1, 2) of the connector properly speaking, said assembly including a guidance column (3) borne by one part (1) and cooperating with a cylindrical recess (4) borne by the other part (2), said column (3) having a notch (5), and the part (2) having a cylindrical roller (6) with axis perpendicular to the axis of the recess (4), roller lodged movably between a locking position in which it enters the recess (4) to a depth close to that of the notch (5) and a coupling position in which the roller (6) withdraws out of the recess (4), the part (2) moreover bearing an external sliding slider (8) with a recess (15) that allows the withdrawal of the roller (6) in coupling position and a surface (9) that holds it in locking position, said slider (8) bearing a leaf spring (7) which, in unlocked position, repels a roller (16) into the interior of recess (4) and abuts against a stop (10) in the part (2) so as to be repelled and withdrawn from the stop (10) when said roller (6, 16) is repelled by the column (3).

2. Device according to claim 1, characterized in that there is provided two distinct rollers (6, 16), the roller (6) operating the locking function in cooperation with surface (9) and the roller (16) cooperating with the leaf spring (7) in order to allow movement of slider (8) from coupling position to locking position after penetration of column (3) in the recess (4) beyond roller (6).

3. Device according to anyone of preceeding claims, characterized in that a spring (17) is provided to resiliently repel slider (8) toward the locking position as soon as leaf spring (7) is disengaged from stop (10) due to operation of column (3).
